# EUROPÄISCHE PATENTSCHRIFT

(11) **EP 2 570 713 B1**
(45) Veröffentlichungstag und Bekanntmachung des Hinweises auf die Patenterteilung: **12.03.2014**
(21) Anmeldenummer: 12183983.1
(22) Anmeldetag: 12.09.2012
(51) Int. Cl.: F21S 2/00, F21S 8/06, F21V 3/02, F21V 15/01

(54) **Leuchte**
Lamp
Eclairage

(30) Priorität: 15.09.2011 DE 202011051308 U
(43) Veröffentlichungstag der Anmeldung: 20.03.2013
(73) Patentinhaber: Sattler, Ulrich, 73092 Heiningen (DE)
(72) Erfinder: Sattler, Ulrich, 73092 Heiningen (DE)
(74) Vertreter: Ruckh, Rainer Gerhard

(56) Entgegenhaltungen:
- EP-A1- 1 826 474
- DE-U1-202008 009 783
- US-B1- 6 409 361

## Beschreibung

Die Erfindung betrifft eine Leuchte gemäß dem Oberbegriff des Anspruchs 1.

Eine derartige Leuchte ist aus der DE 20 2008 009 783 U1 bekannt.

Diese Leuchte umfasst einen einen Hohlraum umschließenden ringförmigen Körper. In dessen Innenraum sind sich in Umfangsrichtung des Körpers erstreckende Leuchtmittel gelagert, welche Licht über eine Lichtaustrittsfläche abstrahlen, die von der inneren Mantelfläche des Körpers gebildet ist, welche den Hohlraum begrenzt.

Durch die ringförmige Ausgestaltung der Leuchte und die über die innere Mantelfläche des Körpers erfolgende Lichtabstrahlung wird ein leuchtender Innenring geschaffen, der einerseits, da die direkte Lichtstrahlrichtung innerhalb des Rings verläuft, ohne Gefahr eines Blendens auch von Personen direkt unterhalb der Leuchte betrachtet werden kann und andererseits auch von größerer Entfernung gut sichtbar ist.

Die Leuchte ist dabei bevorzugt mittels einer Halterung im Deckenbereich eines Raums so fixiert, dass der Körper und damit auch der leuchtende Innenring in einer horizontalen Ebene verläuft.

Dieser innenliegende Leuchtring bildet ein ästhetisches Stilmittel, welches den optischen Gesamteindruck der erfindungsgemäßen Leuchte erheblich steigert.

Mit der erfindungsgemäßen Leuchte wird zudem überraschenderweise auch eine gute flächige Beleuchtung des jeweiligen Raumes erhalten. Da die Lichtaustrittsfläche von der innenliegenden Mantelfläche des Körpers der Leuchte gebildet ist, ist die direkte Abstrahlrichtung von einem Flächenelement der Auflagefläche immer auf ein gegenüberliegendes Segment der Lichtaustrittsfläche gerichtet. Dadurch verbleibt das in der Hauptstrahlrichtung abgestrahlte Licht im Bereich des Körpers der Leuchte. Diese Strahlanordnung ist zunächst für eine Leuchte untypisch oder sogar widersinnig, da das direkt abgestrahlte Licht auf gegenüberliegende Segmente der Lichtaustrittsfläche trifft und nicht in den zu beleuchtenden Raum gelangt.

Dieses Problem wird jedoch durch eine hinreichend breite Abstrahlcharakteristik des Lichts über die Lichtaustrittsfläche gelöst. Da somit Licht in einem breiten Winkelbereich durch die Lichtaustrittsfläche gestrahlt wird, ist gewährleistet, dass eine hinreichende Lichtmenge in den Raum zu dessen Beleuchtung gelangt. Da die Hauptstrahlrichtung des Lichts im Bereich des Körpers liegt, gelangt nur Licht außerhalb dieser Hauptstrahlrichtung in den Raum, wodurch insbesondere der Raum unterhalb der Leuchte gleichmäßig und flächig beleuchtet wird.

Die US 6,409,361 B1 betrifft eine Anzeigelampe mit einer Anordnung von LED-Elementen in einem zylindrischen Körper.

Die EP 1 826 474 A1 betrifft einen optischen Projektor mit einer Anzahl von Leuchtdioden, die konkaven reflektierenden Oberflächen zugeordnet sind.

Der Erfindung liegt die Aufgabe zugrunde, eine Leuchte der eingangs genannten Art bereitzustellen, welche bei geringem konstruktivem Aufwand eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft eine Leuchte zur Beleuchtung eines Raumes oder Bereiches eines Gebäudes umfassend einen einen Hohlraum umschließenden ringförmigen Körper. Im Innenraum des Körpers sind sich in Umfangsrichtung des Körpers erstreckende Leuchtmittel gelagert, welche Licht über eine Lichtaustrittsfläche abstrahlen. Die Lichtaustrittsfläche ist von der inneren und/oder äußeren Mantelfläche des Körpers gebildet. Der Körper weist Aufnahmemittel auf, an welchen wahlweise unterschiedliche, die Lichtaushilfsfläche abdeckende transparente Abdeckungen befestigbar sind.

Die Funktionalität der erfindungsgemäßen Leuchte ist dahingehend erweitert, dass diese Licht nicht nur über eine innere Mantelfläche sondern alternativ oder zusätzlich auch Licht über eine äußere Mantelfläche abstrahlt.

Bei der Abstrahlung über die innere Mantelfläche ergibt sich ein innenliegender Leuchtring als ästhetisches Stilmittel, bei der Abstrahlung über die äußere Mantelfläche ergibt sich ein außenliegender Leuchtring als ästhetisches Stilmittel. Durch eine hinreichend breite Abstrahlcharakteristik des von den Leuchtmitteln abgegebenen und aus der Leuchte austretenden Lichts ist die technische Funktion der Leuchte als Beleuchtungsmittel für einen Raum oder einen Raum in oder an einem Gebäude gewährleistet.

Ein wesentlicher Aspekt der erfindungsgemäßen Leuchte besteht darin, dass diese durch die spezifische Ausbildung der Aufnahmemittel am Körper ein modulares System bildet, da an diesem wahlweise unterschiedliche transparente Abdeckungen und bevorzugt zudem unterschiedliche Lichtumlenkmittel angeordnet werden können, insbesondere letztere auch in unterschiedlichen Einbaupositionen, um unterschiedliche Abstrahlcharakteristiken zu erhalten. Durch die Variation der transparenten Abdeckungen kann einerseits der äußere Gesamteindruck der Leuchte variabel geändert werden. Zudem kann mit der Wahl der transparenten Abdeckungen ebenso wie mit der Wahl der Lichtumlenkmittel das Abstrahlverhalten variiert und an verschiedene Applikationen angepasst werden.

Besonders vorteilhaft sind die transparenten Abdeckungen und/oder die Lichtumlenkmittel werkzeuglos an den Aufnahmemitteln befestigbar.

Insbesondere sind die transparenten Abdeckungen und/oder die Lichtumlenkmittel in den Aufnahmemitteln einsteckbar oder einrastbar.

Damit können die transparente Abdeckungen und/oder Lichtumlenkmittel sehr schnell und einfach am Körper der Leuchte montiert beziehungsweise dort ausgetauscht werden.

Gemäß einer besonders vorteilhaften Ausführungsform der Erfindung weisen die Aufnahmemittel unterschiedliche Nuten im Körper auf, in welchen die Ränder von als Starrkörpern ausgebildeten transparenten Abdeckungen und/oder Lichtumlenkmittel einführbar sind.

Transparente Abdeckungen in Form von Starrkörpern können insbesondere als Plexiglasplatten ausgebildet sein. Zur Bereitstellung unterschiedlicher Varianten können dann Plexiglasplatten unterschiedlicher Stärken in verschiedene Nuten der Körper eingeführt werden, was einfach und schnell bewerkstelligt werden kann. Weiterhin können Lichtumlenkmittel in Form von Starrkörpern als Reflektoren ausgebildet sein. Durch eine Befestigung derartiger Reflektoren in unterschiedlichen Nuten des Körpers kann insbesondere die Neigung des Reflektors und damit die Abstrahlcharakteristik der Leuchte variiert werden. Generell ist auch ein Austausch von Reflektoren mit unterschiedlichen Reflexionseigenschaften möglich. Prinzipiell können anstelle von Reflektoren auch strahlaufweitende Lichtumlenkmittel wie Streuscheiben eingesetzt werden.

Die Funktionalität der erfindungsgemäßen Leuchte kann dahingehend noch erweitert werden, dass die Aufnahmemittel Ausnehmungen im Körper aufweisen, in welche Randleisten, an aus flexiblem Material bestehenden transparenten Abdeckungen einführbar sind.

Dabei können die aus flexiblem Material bestehenden transparenten Abdeckungen von Folien oder Textilien gebildet werden.

Bevorzugt sind die Randleisten von aus elastischem Material bestehenden Kedem gebildet.

Vorteilhaft sind die Ausnehmungen von Wandsegmenten mit strukturierten Oberflächen begrenzt.

Dadurch wird der Halt der Keder in den Ausnehmungen weiter verbessert.

Gemäß einer besonders vorteilhaften Ausgestaltung der Erfindung sind die Positionen der Leuchtmittel im Körper an die Anordnung der transparenten Abdeckungen und/oder der Lichtumlenkmittel anpassbar.

Durch diese Anpassungsmöglichkeit wird die Modularität der Leuchte weiter erhöht und die Möglichkeiten der Variantengestaltung noch erweitert.

Auch die Art der Leuchtmittel kann variiert werden. So können die Leuchtmittel von LED-Elementen, LED-Pads, LED-Bändern, Neon-Hochspannungsröhren oder Kompakt-Leuchtstofflampen gebildet sein.

Eine besonders vorteilhafte Ausführungsform der Erfindung sieht vor, dass der Körper ein Gehäuse in Form eines U-förmigen Profils aufweist, welches eine Profilwand und zwei von diesem abstehende Schenkel aufweist. Die Aufnahmemittel sind an den beiden Schenkeln angeordnet.

Insbesondere sind Aufnahmemittel in Form von Nuten an sich gegenüberliegenden Innenseiten der Schenkel angeordnet. Die Aufnahmemittel sind in Form von Ausnehmungen an den Rändern der Schenkel angeordnet.

Das Profil besteht bevorzugt aus einem metallischen Werkstoff und kann ein-oder mehrteilig ausgebildet sein. Derartige Profile können rationell und kostengünstig hergestellt werden.

Die Leuchte kann generell einen ovalen oder mehreckigen Querschnitt aufweisen, wobei dieser bevorzugt eine Drehsymmetrie gegenüber Drehungen um diskrete Drehwinkel bezüglich der in axialer Richtung aufweist.

Besonders vorteilhaft ist der Körper der Leuchte kreisringförmig ausgebildet, wodurch eine besonders gleichförmige Strahlcharakteristik erhalten wird.

Weiter können vorteilhaft der Leuchte weitere Leuchtelemente zugeordnet werden, wobei zweckmäßig die Leuchte mit den Leuchtelementen eine Baueinheit bildet.

Beispielsweise sind im Bereich des vom Körper umschlossenen Hohlraums Strahler angeordnet. Die Strahler sind an mit dem Körper verbundenen Verbindungselementen gelagert.

Damit kann die flächige Beleuchtung, die mit der Leuchte erzielt wird, mit punktförmigen oder gerichteten Beleuchtungen mittels der Strahler kombiniert werden.

Die erfindungsgemäße Leuchte kann beispielsweise als Deckenleuchte ausgebildet sein. Dann ist die Leuchte mit einer Halterung an einer Decke eines Gebäudes befestigt. Der Körper der Leuchte kann dann vorteilhaft in einer horizontalen Ebene orientiert sein. Auch Schrägstellungen oder auch eine vertikale Anordnung des Körpers sind möglich.

Weiterhin kann die Leuchte als Wandleuchte ausgebildet sein. Der Körper der Leuchte ist dann bevorzugt in einer vertikalen Ebene orientiert an einer Wand befestigt, wobei auch hier andere Orientierungen des Körpers möglich sind.

Schließlich kann die erfindungsgemäße Leuchte eine freistehende Leuchte ausbilden und in beliebigen Orientierungen auf einer auf einem Boden stehenden Halterung angeordnet sein.

Die Erfindung wird im Folgenden anhand der Zeichnungen erläutert. Es zeigen:
- Figur 1:: Draufsicht auf die Oberseite eines Ausführungsbeispiels der erfindungsgemäßen Leuchte.
- Figur 2:: Querschnitt durch die Leuchte gemäß Figur 1.
- Figur 2a:: Teildarstellung des Profils der Anordnung gemäß Figur 2 ohne transparente Abdeckungen.
- Figuren 3, 4:: Variationen der Anordnung gemäß Figur 2 mit verschiedenen transparenten Abdeckungen.
- Figur 5, 6:: Variation der Anordnung gemäß den Figuren 3 und 4 mit verschiedenen Reflektoranordnungen.
- Figur 7:: Querschnitt durch eine weitere Ausführungsform der erfindungsgemäßen Leuchte.

Die Figuren 1, 2 und 2a zeigen ein erstes Ausführungsbeispiel einer als Deckenleuchte ausgebildeten Leuchte 1, die bevorzugt in größeren Räumen, wie Eingangshallen von Bürogebäuden, Banken oder dergleichen, angebracht wird. Typischerweise sind in derartigen Räumen Mehrfachanordnungen derartiger Leuchten 1 vorgesehen.

Die Leuchte 1 weist im vorliegenden Fall einen kreisringförmigen Körper auf und ist damit rotationssymmetrisch zu der in vertikaler Richtung verlaufenden Symmetrieachse S, die in Figur 2 dargestellt ist, ausgebildet. Die Leuchte 1 wird mittels einer Halterung, die im vorliegenden Fall von drei an der Oberseite der Leuchte 1 fixierten Drahtseilen 2 gebildet ist, an der Decke des Raumes befestigt, so dass die Leuchte 1 in einer horizontalen Ebene liegt.

Anstelle einer Kreisringform kann die Leuchte 1 auch eine ovale, mehreckige oder andere drehsymmetrische Form aufweisen.

Der Körper der Leuchte 1 weist ein lichtundurchlässiges Gehäuse auf, das im vorliegenden Beispiel von einem Profil 3 gebildet ist. Das Profil 3 besteht bevorzugt aus einem metallischen Werkstoff, bevorzugt aus Aluminium. Je nach Größe der Leuchte 1 ist das Profil 3 ein- oder mehrstückig ausgebildet.

Das Profil 3 weist in Umfangsrichtung der Leuchte 1 einen konstanten Querschnitt auf. Die Außenseite der Profilwand 3a des Profils 3 bildet die äußere Mantelfläche des Körpers der Leuchte 1. Die Profilwand 3a bildet ein kreiszylindrisches Flächenelement, welches axialsymmetrisch zur Symmetrieachse S der Leuchte 1 ist. Die beiden Schenkel 3b, 3c des Profils 3 stehen vom oberen beziehungsweise unteren Rand der Profilwand 3a des Profils 3 in Richtung des Zentrums hervor. Die beiden Schenkel 3b, 3c bilden identisch ausgebildete, in horizontalen Ebenen verlaufende Kreisringflächen.

Die Profilwand 3a des Profils 3 bildet eine geschlossene, lichtundurchlässige Außenwand des Körpers der Leuchte 1, die Schenkel 3b, 3c des Profils 3 bilden eine lichtundurchlässige, geschlossene Ober- beziehungsweise Unterseite des Körpers der Leuchte 1.

An der Innenseite der Profilwand 3a des Profils 3 sind, wie aus Figur 2 ersichtlich, Leuchtmittel 4a, 4b angebracht. Die Leuchtmittel 4a, 4b sind in im vorliegenden Fall von LED-Elementen gebildet, welche Lichtstrahlen L emittieren. Die LED-Elemente erstrecken sich entlang des gesamten Umfangs der Profilwand 3a. Die Leuchtmittel 4a, 4b sind durch mechanische Verbindungen wie Rastaufnahmen oder durch Klebemittel an der Profilwand 3a fixiert. Figur 2 zeigt wie unterschiedlich ausgebildete Leuchtmittel 4a, 4b, die alternativ oder zusammen im Profil 3 eingebaut werden können.

Die Hauptabstrahlrichtung des von den Leuchtmitteln 4a, 4b emittierten Lichts erfolgt in Richtung des Zentrums der ringförmigen Leuchte 1. Dadurch wird ein bereits von großen Distanzen gut sichtbarer Leuchtring in der Innenseite des Körpers der Leuchte 1 generiert. Durch eine breite Lichtabstrahlcharakteristik der LED-Elemente wird zudem in einem sich über wenigstens 180° erstreckenden Raumbereich Licht abgestrahlt. Diese Abstrahlung erfolgt gleichförmig von räumlichen LED-Elementen 5a entlang des gesamten Umfangs der Leuchte 1, so dass von der Leuchte 1 gleichmäßig Licht nach oben und unten abgestrahlt wird, wodurch eine gleichmäßige, flächige Raumbeleuchtung erhalten wird.

An dem Profil 3 sind Aufnahmemittel vorgesehen, mittels derer unterschiedliche transparente Abdeckungen an der offenen Innenseite des Profils 3 angebracht werden können und mittels derer zudem Lichtumlenkmittel in unterschiedlichen Orientierungen innerhalb des Profils 3 befestigt werden können. Die transparente Abdeckung erstreckt sich über den gesamten Umfang des Profils 3 und deckt dessen Innenseite vollständig ab. Als erstes Aufnahmemittel ist an jeder Innenseite eines Schenkels 3b, 3c im Bereich deren vorderer Ränder eine erste Nut 5 vorgesehen. Die beiden Nuten 5, 7 an den Schenkeln 3b, 3c sind identisch ausgebildet und liegen einander gegenüber. Die Nuten 5, 7 erstrecken sich über den gesamten Umfang des Profils 3.

Figur 2a zeigt das Profil 3 ohne transparente Abdeckungen, das heißt die Nuten 5 liegen frei. Zur Abdeckung der offenen Innenseite des Profils 3 wird, wie in Figur 2 dargestellt als transparente Abdeckung eine Plexiglasplatte 6 mit ihren Rändern in den Nuten 5eingerastet, ohne dass hierfür ein Einsatz von Werkzeugen erforderlich ist. Die Wandstärke der Plexiglasplatte 6 ist an die Breiten der Nuten 5 angepasst, so dass die Plexiglasplatte 6 spielfrei in den Nuten 5 gelagert ist.

In den Boden jeder Nut 5 ist eine Vertiefung eingearbeitet, wobei jeweils eine weitere Nut 7 gebildet wird, die in der Nut 5 liegt. Auch die beiden Nuten 7 sind gegenüberliegend angeordnet, identisch ausgebildet und verlaufen entlang des gesamten Umfangs des Profils 3.

Soll die Plexiglasplatte 6 mit der relativ großen Wandstärke durch eine Plexiglasplatte 8 geringerer Wandstärke ersetzt werden, muss lediglich die Plexiglasplatte 6 aus den Nuten 5 herausgelöst werden, worauf dann, wie in Figur 3 dargestellt, die Plexiglasplatte 8 mit der geringen Wandstärke in die Nuten 7 des Profils 3 gemäß Figur 2 eingeführt und damit die Funktion der transparenten Abdeckungen des Profils 3 übernimmt. Bei der in Figur 3 dargestellten Variante der Leuchte 1 sind im Profil 3 nur die Leuchtmittel 4a vorgesehen.

Wie insbesondere in Figur 2a gut sichtbar dargestellt sind außer den Nuten 5, 7 als weitere Aufnahmemittel am Profil 3 Ausnehmungen 9 an den freien Rändern der Schenkel 3b, 3c des Profils 3 vorgesehen. Die Ausnehmungen 9 verlaufen in radialer Richtung und münden zum Zentrum der Leuchte 1 hin aus. Der Boden und die Decke jeder Ausnehmung 9 sind strukturiert, wobei die Strukturierungen in vorliegendem Fall von Riffelungen 10 gebildet sind.

Wie Figur 4 zeigt können die Ausnehmungen 9 zur Fixierung von transparenten Abdeckungen aus flexiblem Material dienen. Beispielsweise können diese aus Textilien bestehen. Im vorliegenden Fall ist als flexible transparente Abdeckung eine Lichtfolie 11 vorgesehen. Die Lichtfolie 11 ist nicht direkt in den Ausnehmungen 9 fixiert. Vielmehr sind am oberen und unteren Rand der Lichtfolie 11 Keder 12 aus elastischem Material insbesondere aus Gummi vorgesehen. Die Keder 12 werden in die Ausnehmungen 9 eingeführt und sind dort auch lagefixiert, wobei die Riffelungen 10 in den Ausnehmungen 9 den Halt der Keder 12 weiter verbessern. Bei der Ausführungsform gemäß Figur 4 sind nur die Leuchtmittel 4a im Profil 3 angebracht.

Wie insbesondere Figur 2a zeigt, sind im zentralen Bereich der Schenkel 3b, 3c an den gegenüberliegenden Innenseiten weitere Nuten 13a, 13b vorgesehen, die entlang des gesamten Umfangs des Profils 3 umlaufen. Diese Nuten 13a, 13b dienen als Aufnahmemittel für einen Reflektor 14 im Innenraum des Profils 3, wie die Figuren 5 und 6 zeigen. Der Reflektor 14 bildet ein Lichtumlenkmittel, das eine gezielte Strahlumlenkung der Lichtstrahlen bewirkt, das heißt durch den Reflektor 14 kann die Abstrahlcharakteristik der Lichtstrahlen gezielt vergeben werden.

Bei der in Figur 5 eingestellten Variante ist der Reflektor 14 mit seinem unteren Rand in der Nut 13b gelagert. Der obere Rand des Reflektors 14 stützt sich in einer Ecke ab, die den Übergang von der Profilwand 3a zum oberen Schenkel 3b bildet. Entsprechend der so erhaltenen Neigung des Reflektors 14 sind im vorliegenden Fall Leuchtmittel 4c nur am oberen Schenkel 3b des Profils 3 angebracht, so dass von diesen emittierte Lichtstrahlen von oben auf den Reflektor 14 geführt werden. Die am Reflektor 14 reflektierten Lichtstrahlen werden dann durch die transparente Abdeckung geführt, die im vorliegenden Fall von der dünneren Plexiglasplatte 8 gebildet ist.

Die Variante gemäß Figur 6 unterscheidet sich von der Variante der Figur 5 dadurch, dass der Reflektor 14 nun mit seinem oberen Rand in der Nut 13a gelagert ist, während sich der untere Rand in einer Ecke des Profils 3 abstützt, die den Übergang zwischen Profilwand 3a und unteren Schenkel 3c bildet. Dementsprechend sind nun Leuchtmittel 4d ausschließlich am unteren Schenkel 3c des Profils 3 angeordnet. Die von diesen Leuchtmitteln 4d emittierten Lichtstrahlen werden vom Reflektor 14 reflektiert und von dort durch die transparente Abdeckung geführt, die im vorliegenden Fall von der Plexiglasplatte 6 mit der größeren Wandstärke gebildet ist.

Figur 7 zeigt eine weitere Ausführungsform der Leuchte, deren Profil 3 den Ausführungsformen gemäß den Figuren 2 bis 6 entspricht.

Analog zur Ausführungsform gemäß Figur 5 ist im Profil 3 ein schräg gestellter Reflektor 14 gelagert.

Die Leuchtmittel sind in der Figur 7 nicht explizit dargestellt, können jedoch analog zur Ausführungsform gemäß Figur 5 vorgesehen sein.

Als Abdeckungen sind im vorliegenden Fall zwei Lichtfolien 11a, 11b vorgesehen. Die Lichtfolie 11a deckt den von dem Profil 3 begrenzten Hohlraum an der oberen Stirnseite der Leuchte 1 ab. An den Rändern dieser Lichtfolie 11 a ist ein Keder 12 fixiert, der in der Ausnehmung 9 am oberen Rand des Profils 3 gelagert ist. Entsprechend deckt die Lichtfolie 11b den Hohlraum an der unteren Stirnseite der Leuchte 1 ab. An den Rändern dieser Lichtfolie 11b ist ein Keder 12 fixiert, der in der Ausnehmung 9 am unteren Rand des Profils 3 gelagert ist.

Alternativ kann die Leuchte gemäß Figur 7 durch nur mit der oberen Lichtfolie 11a oder der unteren Lichtfolie 11b ausgestattet sein.

### Bezugszeichenliste

- (1): Leuchte
- (2): Drahtseil
- (3): Profil
- (3a): Profilwand
- (3b): Schenkel
- (3c): Schenkel
- (4a): Leuchtmittel
- (4b): Leuchtmittel
- (4c): Leuchtmittel
- (4d): Leuchtmittel
- (5): Nut
- (6): Plexiglasplatte
- (7): Nut
- (8): Plexiglasplatte
- (9): Ausnehmungen
- (10): Riffelungen
- (11): Lichtfolie
- (12): Keder
- (13a): Nut
- (13b): Nut
- (14): Reflektor
- L: Lichtstrahlen

## Patentansprüche

1. Leuchte (1) zur Beleuchtung eines Raumes oder Bereiches eines Gebäudes, mit einem einen Hohlraum umschließenden ringförmigen Körper, in dessen Innenraum sich in Umfangsrichtung des Körpers erstreckende Leuchtmittel (4a, 4b, 4c, 4d) gelagert sind, welche Licht über eine Lichtaustrittsfläche abstrahlen, die von der inneren und/oder äußeren Mantelfläche des Körpers gebildet ist, **dadurch gekennzeichnet, dass** der Körper Aufnahmemittel (5, 7, 9, 13a, 13b) aufweist, an welchen wahlweise unterschiedliche, die Lichtaustrittsfläche abdeckende transparente Abdeckungen (6, 8, 11) befestigbar sind.

2. Leuchte (1) nach Anspruch 1, **dadurch gekennzeichnet, dass** die Aufnahmemittel derart ausgebildet sind, dass an diesen Lichtumlenkmittel befestigbar sind.

3. Leuchte (1) nach einem der Ansprüche 1 oder 2, **dadurch gekennzeichnet, dass** die transparenten Abdeckungen und/oder die Lichtumlenkmittel werkzeuglos an den Aufnahmemitteln befestigbar, insbesondere einsteckbar oder einrastbar, sind.

4. Leuchte (1) nach einem der Ansprüche 1 bis 3, **dadurch gekennzeichnet, dass** die Aufnahmemittel unterschiedliche Nuten (5, 7, 13a, 13b) im Körper aufweisen, in welchen die Ränder von als Starrkörpern ausgebildeten transparenten Abdeckungen und/oder Lichtumlenkmittel einführbar sind.

5. Leuchte (1) nach Anspruch 4, **dadurch gekennzeichnet, dass** die aus Starrkörpern gebildeten transparenten Abdeckungen von Plexiglasplatten (6, 8) gebildet sind, wobei Plexiglasplatten (6, 8) unterschiedlicher Stärke in unterschiedliche Nuten (5, 7) einführbar sind.

6. Leuchte (1) nach einem der Ansprüche 4 oder 5, **dadurch gekennzeichnet, dass** die Lichtumlenkmittel von Reflektoren (14) gebildet sind.

7. Leuchte (1) nach Anspruch 6, **dadurch gekennzeichnet, dass** die Reflektoren (14) in unterschiedlichen Orientierungen im Körper einbaubar sind.

8. Leuchte (1) nach einem der Ansprüche 1 bis 9, **dadurch gekennzeichnet, dass** die Aufnahmemittel Ausnehmungen (9) im Körper aufweisen, in welche Randleisten an aus flexiblem Material, insbesondere aus Folien oder Textilien, bestehenden transparenten Abdeckungen einführbar sind.

9. Leuchte (1) nach Anspruch 8, **dadurch gekennzeichnet, dass** die Randleisten von aus elastischem Material bestehenden Kedern (12) gebildet sind.

10. Leuchte (1) nach einem der Ansprüche 8 oder 9, **dadurch gekennzeichnet, dass** die Ausnehmungen (9) von Wandsegmenten mit strukturierten Oberflächen begrenzt sind.

11. Leuchte (1) nach einem der Ansprüche 1 bis 13, **dadurch gekennzeichnet, dass** der Körper ein Gehäuse in Form eines U-förmigen Profils (3) aufweist, welches eine Profilwand (3a) und zwei von diesem abstehende Schenkel (3b, 3c) aufweist, wobei die Aufnahmemittel an den beiden Schenkeln (3b, 3c) angeordnet sind.

12. Leuchte (1) nach Anspruch 11, **dadurch gekennzeichnet, dass** Aufnahmemittel in Form von Nuten (5, 7) an sich gegenüberliegenden Innenseiten der Schenkel (3b, 3c) und/oder in Form von Ausnehmungen (9) an den Rändern der Schenkel (3b, 3c) angeordnet sind.

13. Leuchte (1) nach einem der Ansprüche 1 bis 12, **dadurch gekennzeichnet, dass** die Positionen der Leuchtmittel (4a, 4b, 4c, 4d) im Körper an die Anordnung der transparenten Abdeckungen und/oder der Lichtumlenkmittel anpassbar sind.

14. Leuchte (1) nach einem der Ansprüche 1 bis 13, **dadurch gekennzeichnet, dass** die Leuchtmittel (4a, 4b, 4c, 4d) von LED-Elementen, LED-Pads, LED-Bändern, Neon-Hochspannungsröhren oder Kompakt-Leuchtstofflampen gebildet sind.

15. Leuchte (1) nach einem der Ansprüche 1 bis 14, **dadurch gekennzeichnet, dass** der Körper einen kreisförmigen, ovalen oder mehreckigen Querschnitt aufweist.

## Claims

1. Light (1) for lighting a space or region of a building, with an annular body, which surrounds a cavity and in the interior space of which lighting means (4a, 4b, 4c, 4d) extending in the circumferential direction of the body are mounted, which light is radiated by way of a light exit surface formed by the inner and/or outer circumferential surface of the body, **characterised in that** the body has mounting means (5, 7, 9, 13a, 13b) to which different transparent covers (6, 8, 11) covering the light exit surface are selectably attachable.

2. Light (1) according to claim 1, **characterised in that** the mounting means are so constructed that light deflecting means are attachable thereto.

3. Light (1) according to one of claims 1 and 2, **characterised in that** the transparent covers and/or the light deflecting means are attachable to the mounting means without tools, in particular can be plugged in or detented.

4. Light (1) according to any one of claims 1 to 3, **characterised in that** the mounting means have different grooves (5, 7, 13a, 13b) in the body, into which grooves the edges of transparent covers and/or light deflecting means constructed as rigid bodies are introducible.

5. Light (1) according to claim 4, **characterised in that** the transparent covers formed from rigid bodies are formed by Plexiglas plates (6, 8), wherein Plexiglas plates (6, 8) of different thickness are introducible into different grooves.

6. Light (1) according to one of claims 4 and 5, **characterised in that** the light deflecting means are formed by reflectors (14).

7. Light (1) according to claim 6, **characterised in that** the reflectors (14) can be installed in different orientations in the body.

8. Light (1) according to any one of claims 1 to 9, **characterised in that** the mounting means have recesses (9) in the body, into which recesses edge strips at transparent covers consisting of flexible material, particularly of films or textiles, are introducible.

9. Light (1) according to claim 8, **characterised in that** the edge strips are formed by piping (12) consisting of resilient material.

10. Light (1) according to one of claims 8 and 9, **characterised in that** the recesses (9) are bounded by wall segments with structured surfaces.

11. Light (1) according to any one of claims 1 to 13, **characterised in that** the body comprises a housing in the form of a U-shaped profile member (3), which has a profile wall (3a) and two limbs (3b, 3c) projecting therefrom, wherein the mounting means are arranged at the two limbs (3b, 3c).

12. Light (1) according to claim 11, **characterised in that** mounting means in the form of grooves (5, 7) are arranged at mutually opposite inner sides of the limbs (3b, 3c) and/or in the form of recesses (9) at the edges of the limbs (3b, 3c).

13. Light (1) according to any one of claims 1 to 12, **characterised in that** the positions of the lighting means (4a, 4b, 4c, 4d) in the body are adaptable to the arrangement of the transparent covers and/or the light deflecting means.

14. Light (1) according to any one of claims 1 to 13, **characterised in that** the lighting means (4a, 4b, 4c, 4d) are formed by LED elements, LED pads, LED bands, neon highvoltage tubes or compact fluorescent lamps.

15. Light (1) according to any one of claims 1 to 14, **characterised in that** the body has a circular, oval or polygonal cross-section.

## Revendications

1. Luminaire (1) pour éclairer une pièce ou une zone d'un bâtiment, avec un corps annulaire entourant un espace creux, à l'intérieur duquel sont logés des moyens d'éclairage (4a, 4b, 4c, 4d) qui s'étendent dans la direction circonférentielle du corps et qui émettent de la lumière par une surface de sortie de lumière qui est formée par la surface périphérique intérieure et/ou extérieure du corps, **caractérisé en ce que** le corps présente des moyens de réception (5, 7, 9, 13a, 13b) auxquels différents éléments de recouvrement transparents (6, 8, 11), recouvrant la surface de sortie de lumière, peuvent être fixés au choix.

2. Luminaire (1) selon la revendication 1, **caractérisé en ce que** les moyens de réception sont conçus de façon que des moyens déflecteurs de lumière puissent y être fixés.

3. Luminaire (1) selon une des revendications 1 ou 2, **caractérisé en ce que** les éléments de recouvrement transparents et/ou les moyens déflecteurs de lumière peuvent être fixés aux moyens de réception sans outil, en particulier sont enfichables ou encliquetables sur ceux-ci.

4. Luminaire (1) selon une des revendications 1 à 3, **caractérisé en ce que** les moyens de réception présentent différentes rainures (5, 7, 13a, 13b) dans le corps, dans lesquelles les bords d'éléments de recouvrement transparents et/ou de moyens déflecteurs de lumière réalisés sous la forme de corps rigides peuvent être introduits.

5. Luminaire (1) selon la revendication 4, **caractérisé en ce que** les éléments de recouvrement transparents réalisés sous la forme de corps rigides sont formés par des plaques de plexiglas (6, 8), des plaques de plexiglas (6, 8) d'épaisseur différente pouvant être introduites dans des rainures (5, 7) différentes.

6. Luminaire (1) selon une des revendications 4 ou 5, **caractérisé en ce que** les moyens déflecteurs de lumière sont formés par des réflecteurs (14).

7. Luminaire (1) selon la revendication 6, **caractérisé en ce que** les réflecteurs (14) peuvent être montés dans différentes orientations dans le corps.

8. Luminaire (1) selon une des revendications 1 à 9, **caractérisé en ce que** les moyens de réception présentent des évidements (9) dans le corps, dans lesquels des bordures d'éléments de recouvrement transparents en matériau flexible, en particulier en feuilles ou textiles, peuvent être introduites.

9. Luminaire (1) selon la revendication 8, **caractérisé en ce que** les bordures sont formées par des bourrelets (12) en matériau élastique.

10. Luminaire (1) selon une des revendications 8 ou 9, **caractérisé en ce que** les évidements (9) sont limités par des segments de paroi à surfaces structurées.

11. Luminaire (1) selon une des revendications 1 à 13, **caractérisé en ce que** le corps présente un boîtier sous la forme d'un profilé en U (3), lequel présente une paroi profilée (3a) et deux branches (3b, 3c) s'étendant à partir de celle-ci, les moyens de réception étant disposés sur les deux branches (3b, 3c).

12. Luminaire (1) selon la revendication 11, **caractérisé en ce que** les moyens de réception sont disposés sous la forme de rainures (5, 7) sur des côtés intérieurs se faisant face des branches (3b, 3c) et/ou sous la forme d'évidements (9) sur les bords des branches (3b, 3c).

13. Luminaire (1) selon une des revendications 1 à 12, **caractérisé en ce que** les positions des moyens d'éclairage (4a, 4b, 4c, 4d) dans le corps peuvent être adaptées à la disposition des éléments de recouvrement transparents et/ou des moyens déflecteurs de lumière.

14. Luminaire (1) selon une des revendications 1 à 13, **caractérisé en ce que** les moyens d'éclairage (4a, 4b, 4c, 4d) sont formés par des éléments à LED, des plaques de LED, des bandes de LED, des tubes néon haute tension ou des lampes fluorescentes compactes.

15. Luminaire (1) selon une des revendications 1 à 14, **caractérisé en ce que** le corps présente une section circulaire, ovale ou polygonale.
